# EUROPÄISCHE PATENTSCHRIFT

(11) **EP 4 313 820 B1**
(45) Veröffentlichungstag und Bekanntmachung des Hinweises auf die Patenterteilung: **20.05.2026**
(21) Anmeldenummer: 22715561.1
(22) Anmeldetag: 15.03.2022
(51) Int. Cl.: B65H 73/00

(54) **VORRICHTUNG UND VERFAHREN ZUR DURCHFÜHRUNG EINER REINIGUNG EINER AUF EINEN AUFSTECKDORN EINES VERFAHRBAREN TRÄGERS EINES KOPS- UND HÜLSENTRANSPORTSYSTEMS ANGEORDNETEN KOPSHÜLSE**
DEVICE AND METHOD FOR CARRYING OUT A CLEANING OPERATION OF A COP TUBE WHICH IS ARRANGED ON A SLIP-ON MANDREL OF A MOVABLE CARRIER OF A COP AND TUBE TRANSPORT SYSTEM
DISPOSITIF ET PROCÉDÉ POUR RÉALISER UNE OPÉRATION DE NETTOYAGE D'UN TUBE DE FILATURE DISPOSÉ SUR UN MANDRIN À ASSEMBLAGE COULISSANT D'UN SUPPORT MOBILE D'UN SYSTÈME DE TRANSPORT DE TUBES ET DE BOBINES DE FILATURE

(30) Priorität: 29.03.2021 DE 102021107791
(43) Veröffentlichungstag der Anmeldung: 07.02.2024
(73) Patentinhaber: Rieter Automatic Winder GmbH, 52525 Heinsberg (DE)
(72) Erfinder: FORCHE, Torsten, 46499 Hamminkeln/Dingden (DE)
(74) Vertreter: Rieter
(86) Internationale Anmeldenummer: PCT/EP2022/056678
(87) Internationale Veröffentlichungsnummer: WO 2022/207305

(56) Entgegenhaltungen:
- DE-A1- 4 131 667
- DE-A1- 4 332 787

## Beschreibung

Die Erfindung betrifft ein Verfahren zur Reinigung einer auf einen Aufsteckdorn eines verfahrbaren Trägers eines Kops- und Hülsentransportsystems angeordneten Kopshülse, mit in Längsachsenrichtung des Aufsteckdorns entlang der Oberfläche der Kopshülse verstellbaren Abstreifbacken einer Fadenabstreifvorrichtung, mit den Schritten
- Arretierung der Kopshülse auf dem Aufsteckdorn mittels einer Niederhaltervorrichtung mit einem Niederhalterelement,
- Anlegen der Abstreifbacken an die Oberfläche der Kopshülse,
- Starten des Abstreifvorgangs durch Verschiebung der Abstreifbacken über eine festgelegte Reinigungsstrecke entlang der Oberfläche der Kopshülse in Richtung auf das dem Niederhalterelement zugewandte obere Ende der Kopshülse.

Insbesondere für automatische Spulmaschinen ist es seit langem bekannt, innerhalb geschlossener Transportkreisläufe die als Ablaufspulen dienenden, in einer Ringspinnmaschine produzierten Kopse sowie Leerhülsen oder auch teilbewickelte Kopshülsen mittels verfahrbarer Träger zu transportieren.

Das dazu nötige Kops- und Hülsentransportsystem weist dabei in der Regel ein entlang einer Führungsbahn geführtes Transportband auf, auf dem die Träger mit ihren vertikal angeordneten Aufsteckdornen umlaufen. Die Kopshülsen sind auf die Aufsteckdorne der Träger aufgesteckt, und verbleiben sowohl bei der Zuführung, während des Abspulens und auch als leere Hülsen bei der Rückführung auf diesen Trägern.

Die Kops- und Hülsentransportsysteme weisen bevorzugt mehrere Transportschleifen auf, die entweder in die einzelnen Spulstellen oder zur spezifischen Behandlungsvorrichtung, wie bspw. Kopsvorbereitungseinrichtungen, Hülsenreinigungseinrichtungen oder Aufsteckeinrichtungen führen. Für Kopse, an denen ein manueller Eingriff erforderlich ist, gibt es Alternativstreckenabschnitte, an denen diese für das Bedienpersonal zugänglich temporär gespeichert werden.

In Abhängigkeit vom Bewicklungszustand der jeweiligen Hülse wird der diese tragende Träger in die vorgesehene Bearbeitungsstation, bspw. zu einer Hülsenreinigungseinrichtung oder zu einer Kopsvorbereitungseinrichtung transportiert. Im Falle einer vollständig abgespulten Kopshülse handelt es sich um eine Leerhülse. Ein üblicherweise als Restkops bezeichneter Kops weist eine geringe Restfadenmenge auf, die in der Regel durch einen in der Spulstelle vorhandenen Hülsenwächter auf dem Kops detektiert wird. Bei einem Restkops unterschreitet die Restfadenmenge eine vorgegebene Menge und wird daher nicht mehr umgespult. Überschreitet die Restfadenmenge eines nicht vollständig abgespulten Kopses hingegen eine vorgegebene Menge, z. B. da der Fadenanfang nach einem Fadenbruch an der Spulstelle nicht mehr erfasst werden konnte oder eine einen Grenzwert überschreitende Anzahl Garnfehler durch einen Garnreiniger detektiert wurden, handelt es sich um einen sogenannten Alarmkops. Als nicht vorbereitbare Kopse werden solche Kopse bezeichnet, bei denen das Fadenende nicht entsprechend für den Spulprozess vorbereitet werden konnte, so dass dann die Kopsvorbereitungseinrichtung ein Kops verlässt, der die gesamte ursprüngliche Fadenmenge aufweist, jedoch nicht zur Spulstelle weitergeleitet wird.

Eine Vorrichtung zum Entfernen eines Bewicklungsrestes von einer Textilspulmaschine ist aus der DE4332787A1 bekannt.

Kopse mit Restfadenmengen müssen ebenso wie Alarmkopse oder nicht mehr vorbereitbare Kopse von dem auf dem Kops angeordneten Faden befreit werden, damit diese neu bewickelt werden können. Hierzu wird in den sogenannten Hülsenreinigungseinrichtungen bspw. ein Restfaden mittels Abstreifbacken von der Kopshülse abgestreift. Überschreitet die Restfadenmenge eine vorgegebene Größe, dann kann dies dazu führen, dass der Reinigungsprozess innerhalb der Hülsenreinigungseinrichtung nicht mehr durchgeführt werden kann, nachdem es erfahrungsgemäß bei derartigen Kopsen zu einer Blockade der Abstreifbacken kommt, welche zu einer Zerstörung der gesamten Kopshülse führen kann. Sollte daher bspw. mittels eines Hülsenwächters ein entsprechender Kops mit einem übermäßigen Fadenrest detektiert werden, dann macht dies wie bei Alarmkopsen und nicht vorbereitbaren Kopsen den Eingriff eines Bedienpersonals zur Reinigung dieser Kopse erforderlich.

Hiervon ausgehend liegt der Erfindung die Aufgabe zugrunde, eine Vorrichtung sowie ein Verfahren zur Reinigung einer Kopshülse bereitzustellen, durch die auch bei einer erhöhten Restfadenmenge eine zuverlässige Reinigung gewährleistet ist.

Die Erfindung löst die Aufgabe durch ein Verfahren mit den Merkmalen des Anspruchs 1 sowie eine Vorrichtung mit den Merkmalen des Anspruchs 6. Vorteilhafte Weiterbildungen des erfindungsgemäßen Verfahrens sind in den abhängigen Ansprüchen 2 bis 5 angegeben.

Kennzeichnend für das erfindungsgemäße Verfahren ist, dass während des Abstreifvorgangs die Bewegungsgeschwindigkeit der Abstreifbacken erfasst und bei Unterschreitung einer festgelegten Mindestgeschwindigkeit ein Störungsbeseitigungsvorgang durchgeführt wird, bei dem die Abstreifbacken,
- mit der Oberfläche der Kopshülse außer Eingriff gebracht,
- anschließend innerhalb der Reinigungsstrecke in Richtung auf das Niederhalterelement in eine Zwischenposition verstellt und
- hiernach wieder in der Zwischenposition an die Oberfläche der Kopshülse angelegt werden,
wonach der Abstreifvorgang bis zum Erreichen des Endes der Reinigungsstrecke erneut gestartet wird und hiernach der Abstreifvorgang als Ergänzungsabstreifvorgang im Bereich der Position der Abstreifbacken zu Beginn eines vorhergehenden Störungsbeseitigungsvorgangs bis zur Reinigung der gesamten Reinigungsstrecke wiederholt wird.

Gemäß des erfindungsgemäßen Verfahrens ist vorgesehen, dass über eine geeignete Steuerungseinheit die Bewegungsgeschwindigkeit der Abstreifbacken während des Reinigungsvorgangs der Kopshülse, d. h. während die Abstreifbacken über die Reinigungsstrecke entlang der Oberfläche der Kopshülse in Richtung auf das Niederhalterelement verschoben werden und dabei vorhandene Fadenreste von der Kopshülse abstreifen, überwacht wird und die Steuereinheit bei Unterschreiten einer vorher eingestellten Mindestgeschwindigkeit den Abstreifvorgang unterbricht. Eine Unterschreitung der Bewegungsgeschwindigkeit der Abstreifbacken unter die Mindestgeschwindigkeit während des Reinigungsprozesses resultiert dabei aus einer aufgrund der Fadenreste erzeugten Blockierung der Abstreifbacken. In der Folge werden nach der Unterbrechung des Abstreifvorgangs die Abstreifbacken von der Kopshülse abgehoben, anschließend entlang der Reinigungsstrecke in Richtung auf deren Ende verstellt und in einer Zwischenposition wieder an die Kopshülse angelegt, von wo aus dann der Abstreifvorgang erneut gestartet wird.

Dem erfindungsgemäßen Verfahren liegt dabei die Erkenntnis zugrunde, dass nach der Verlagerung in die Zwischenposition zunächst eine geringere Fadenmenge über die Abstreifbacken in Richtung des Niederhalters abgestreift werden muss, die den Abstreifbacken eine geringere Widerstandskraft entgegensetzt, so dass mit höherer Wahrscheinlichkeit ohne eine weitere Unterbrechung die verbleibende, reduzierte Reinigungsstrecke ausgehend von der Zwischenposition in Richtung auf den Niederhalter gereinigt wird. Nach einem störungsfreien Abschluss des Abstreifvorgangs ausgehend von der Zwischenposition, d. h. einem Durchfahren der restlichen, vorher festgelegten Reinigungsstrecke, erfolgt dann eine Rückstellung der Abstreifbacken in die Position, die diese zu Beginn des Störungsbeseitigungsvorgangs eingenommen hatten, d. h. in die Position, in der diese zuvor von der Kopshülse abgehoben wurden. Nach der Anlage der Abstreifbacken in dieser Position wird der verbleibende, nicht gereinigte Abschnitt der Kopshülse im Bereich zwischen der Position der Abstreifbacken zum Zeitpunkt der Störungsbeseitigung und der Zwischenposition durch einen Ergänzungsabstreifvorgang gereinigt. Eine zuverlässige Reinigung der verbleibenden Reinigungsstrecke resultiert dabei aus einem geringeren Widerstand, welcher aus der bereits erfolgten Reinigung der Kopshülse ausgehend von der vorher angefahrenen Zwischenposition bis zum Ende der Reinigungsstrecke resultiert.

Durch das erfindungsgemäße Verfahren besteht somit die Möglichkeit, neben Kopsen mit einer erhöhten Restfadenmenge auch solche Kopshülsen zu reinigen, welche, wie bspw. Alarmkopse oder nicht vorbereitbare Kopse, eine hohe Fadenmenge auf ihrer Oberfläche aufweisen, welche sich nicht in einem Durchgang abstreifen lässt. Entscheidend ist dabei eine Überwachung der Bewegungsgeschwindigkeit der Abstreifbacken in Richtung auf das Niederhalterelement und das Unterbrechen des Reinigungsvorgangs bei einem Unterschreiten einer zuvor festgelegten Mindestgeschwindigkeit. Hieran anschließend erfolgt ein Versetzen der Abstreifbacken innerhalb der Reinigungsstrecke in eine in Richtung auf das Niederhalterelement zugewandte Zwischenposition an der Kopshülse, von der aus der Reinigungsvorgang erneut gestartet bzw. fortgesetzt wird.

Sollte es dabei zu einer erneuten Reduzierung der Bewegungsgeschwindigkeit unter die festgelegte Mindestgeschwindigkeit kommen, dann kann in einem weiteren Schritt erneut ein Störungsbeseitigungsvorgang durchgeführt werden, bei dem die Abstreifbacken erneut abgehoben und in eine weitere Zwischenposition verstellt werden, von wo aus der Reinigungsvorgang erneut gestartet wird. Nach Erreichen des Endes der Reinigungsstrecke während des Reinigungsvorgangs erfolgt dann der erste Ergänzungsabstreifvorgang, bei dem die Abstreifbacken in die Position verstellt werden, in der diese sich zu Beginn des vorherigen Störungsbeseitigungsvorgangs befanden, so dass dann der Reinigungsvorgang gestartet wird.

Die Anzahl der Ergänzungsabstreifvorgänge resultiert somit unmittelbar aus der Anzahl der während der Reinigung durchgeführten Störungsbeseitigungsvorgänge, wobei jeweils schrittweise die Positionen der Abstreifbacken angefahren werden, die diese zu Beginn des vorherigen Störungsbeseitigungsvorgangs eingenommen hatten und anschließend der Reinigungsvorgang gestartet wird. Sollte es während eines Ergänzungsabstreifvorgangs zu einer erneuten Unterschreitung der Bewegungsgeschwindigkeit unter die festgelegte Mindestgeschwindigkeit kommen, erfolgt wiederum ein Störungsbeseitigungsvorgang.

Das erfindungsgemäße Verfahren ermöglicht somit eine ein- oder mehrschrittige Reinigung der Oberfläche der Kopshülse, bis diese vollständig von Fadenresten beseitigt ist. Das erfindungsgemäße Verfahren erlaubt es somit auch, an dem Hülsenwächter die Parameter für die der Hülsenreinigung zuzuführenden Kopse so einzustellen, dass auch nicht vorbereitbare Kopse und Alarmkopse der Hülsenreinigung zugeleitet werden, wodurch vollständig auf eine durch das Bedienpersonal durchzuführende Reinigung oder Vorbereitung verzichtet werden kann.

Dem erfindungsgemäßen Verfahren liegt zugrunde, dass nach einer Unterbrechung des Abstreifvorgangs aufgrund einer Unterschreitung einer zuvor festgelegten Mindestgeschwindigkeit ein Störungsbeseitigungsvorgang durchgeführt wird, in dessen Zuge der Reinigungsvorgang unterbrochen und an einer - bezogen auf die Gebrauchslage - höher gelegenen Stelle innerhalb der Reinigungsstrecke an der Kopshülse erneut gestartet wird, von der aus die abzustreifende Restfadenmenge auf der Kopshülse den Abstreifbacken einen geringeren Widerstand entgegensetzt. Sollte es auch ausgehend von der Zwischenposition wieder zu einer Unterschreitung der Mindestgeschwindigkeit kommen, erfolgt eine erneute Störungsbeseitigung, in deren Zuge die Abstreifbacken erneut in einer höheren Position an die Kopshülse angelegt werden, von wo aus der Abstreifvorgang erneut gestartet wird. Um dabei eine vollständige Reinigung der Kopshülse zu gewährleisten, ist nach einem Erreichen des Endes der Reinigungsstrecke eine Rückverlagerung der Abstreifbacken in die Position erforderlich, in der die Abstreifbacken zu Beginn des vorhergehenden Störungsbeseitigungsvorgangs von der Kopshülse abgehoben wurden. In dem sich dann anschließenden Ergänzungsabstreifvorgang ist es grundsätzlich möglich, die Abstreifbacken wieder bis zum Ende der Reinigungsstrecke zu verlagern. Nach einer besonders vorteilhaften Ausgestaltung der Erfindung ist jedoch vorgesehen, dass der Ergänzungsabstreifvorgang auf den Bereich zwischen der Position der Abstreifbacken zu Beginn des vorhergehenden Störungsbeseitigungsvorgangs und der zugeordneten Zwischenposition beschränkt wird.

Gemäß dieser Ausgestaltung der Erfindung erfolgt der oder die durchzuführenden Ergänzungsabstreifvorgänge nur über den Bereich zwischen der Position der Abstreifbacken an der dieser zuvor von der Kopshülse abgehoben wurde und der Zwischenposition, d. h. an der die Abstreifbacken in dem Störungsbeseitigungsvorgang wieder an die Kopshülse angelegt wurden. Durch diese Ausgestaltung der Erfindung kann darauf verzichtet werden, auch die Ergänzungsabtreifvorgänge bis zum Ende der Reinigungsstrecke durchzuführen. Insbesondere bei mehreren Störungsbeseitigungsvorgängen kann somit die Taktzeit zur Reinigung derartiger Kopshülsen reduziert werden.

Die Festlegung der Reinigungsstrecke kann grundsätzlich in beliebiger Weise erfolgen, wobei diese üblicherweise durch einen Hülsenwächter ermittelt wird, welche die Oberfläche der zu reinigenden Kopshülse erfasst und anhand der Länge der auf der Kopshülse befindlichen Garnwickel die entsprechende Reinigungsstrecke bestimmt. Im Falle der vorteilhafterweise vorgesehenen Zuordnung auch von Alarmkopsen oder solchen Kopsen, die nicht vorbereitbar sind, erstreckt sich dabei die Reinigungsstrecke in der Regel über die gesamte Wickellänge der Kopshülse, wobei auch diese durch einen Hülsenwächter bestimmt werden kann. Besonders vorteilhafterweise ist dabei vorgesehen, dass die Reinigungsstrecke durch eine sensorische, insbesondere optische Inspektion der Kopshülse festgelegt wird. Durch diese Ausgestaltung der Erfindung kann die Reinigungsstrecke auf den notwendigen Bereich an der Kopshülse begrenzt werden, sodass hierdurch insgesamt die Reinigungszeit und damit die Taktzeit zur Reinigung der Kopshülsen in ergänzender Weise reduziert wird.

Grundsätzlich ist die Strecke, über welche die Abstreifbacken nach dem Beginn des Störungsbeseitigungsvorgangs bis in die Zwischenposition verlagert werden, frei wählbar und kann bspw. in einer Steuereinheit eingestellt werden. Nach einer besonders vorteilhaften Ausgestaltung der Erfindung ist jedoch vorgesehen, dass der Verstellweg der Abstreifbacken zwischen der Position zu Beginn des Störungsbeseitigungsvorgangs und der Zwischenposition in Abhängigkeit von der Position der Abstreifbacken in Längsachsenrichtung der Kopshülse und/oder der Anzahl der vorhergehenden Störungsbeseitigungsvorgängen eingestellt wird.

Gemäß dieser Ausgestaltung der Erfindung kann durch die Steuereinheit geregelt werden, dass bei einer bereits zu Beginn des Abstreifvorgangs erfolgenden Unterschreitung der Mindestgeschwindigkeit der Abstreifbacken, die Verlagerungsstrecke der Abstreifbacken zwischen deren Position zu Beginn des Störungsbeseitigungsvorgangs und der Zwischenposition größer ist, als dies bei einem Störungsbeseitigungsvorgang der Fall ist, welcher initiiert wird, wenn die Abstreifbacken - bezogen auf die Gebrauchslage - an einer höher gelegenen Stelle an der Kopshülse, die Mindestgeschwindigkeit unterschreiten. Hierdurch kann erreicht werden, dass die Anzahl der Störungsbeseitigungsvorgänge und die daraus resultierenden Ergänzungsabstreifvorgänge reduziert werden. Dabei wird davon ausgegangen, dass bereits bei einer sehr frühen Reduzierung der Abstreifgeschwindigkeit der Abstreifbacken nach Beginn des Reinigungsvorgangs eine längere Strecke zwischen der Position der Abstreifbacken beim Start des Störungsbeseitigungsvorgangs und der Zwischenposition zurückgelegt werden muss, um den Abstreifvorgang mit dem fortgesetzten Reinigungsvorgang bis zum Ende der Reinigungsstrecke durchführen zu können.

Auch besteht die Möglichkeit, dass die Steuereinheit aufgrund der Anzahl der vorherigen Störungsbeseitigungsvorgänge die Verlagerungsstrecke erhöht, um somit insgesamt die Anzahl der Störungsbeseitigungsvorgänge und der daraus resultierenden Ergänzungsabstreifvorgänge zu reduzieren.

Die Festlegung der Mindestgeschwindigkeit der Abstreifbacken, welche für die Auslösung des Störungsbeseitigungsvorgangs ursächlich ist, ist grundsätzlich frei wählbar und in der Steuereinheit einstellbar. Nach einer besonders vorteilhaften Ausgestaltung der Erfindung ist jedoch vorgesehen, dass der Störungsbeseitigungsvorgang erst bei einem Stillstand der Abstreifbacken durchgeführt wird.

Gemäß dieser Ausgestaltung der Erfindung wird die Bewegungsgeschwindigkeit der Abstreifbacken in der erfindungsgemäßen Weise erfasst und erst bei einem Stillstand der Abstreifbacken eine Störungsbeseitigung durchgeführt. Hierdurch kann die Anzahl der Störungsbeseitigungsvorgänge und der sich daran anschließenden Ergänzungsabstreifvorgänge in besonderer Weise reduziert werden, nachdem sichergestellt ist, dass über die Fadenabstreifvorrichtung die maximal mögliche Länge der Reinigungsstrecke gereinigt wird, bis es zu einem erforderlichen Störungsbeseitigungsvorgang kommt.

Die Erfindung löst die Aufgabe ferner durch eine Vorrichtung zur Durchführung eines Verfahrens zur Reinigung einer auf einen Aufsteckdorn eines verfahrbaren Trägers eines Kops- und Hülsentransportsystems angeordneten Kopshülse nach einem oder mehreren der Ansprüche 1 bis 5, mit
- einer Fadenabstreifvorrichtung mit in Längsrichtung des Aufsteckdorns entlang der Oberfläche der Kopshülse verstellbaren Abstreifbacken und einer Niederhaltervorrichtung mit einem Niederhalterelement zur Arretierung der Kopshülse auf dem Aufsteckdorn und
- einer Steuereinheit, welche die Bewegungsgeschwindigkeit der Abstreifbacken erfasst und bei Unterschreitung einer festgelegten Mindestgeschwindigkeit einen Störungsbeseitigungsvorgang durchführt, bei dem die Abstreifbacken
   - mit der Oberfläche der Kopshülse außer Eingriff gebracht,
   - anschließend innerhalb der Reinigungsstrecke in Richtung auf das Niederhalterelement in eine Zwischenposition verstellt und
   - hiernach wieder in der Zwischenposition an die Oberfläche der Kopshülse angelegt werden,
   wonach der Abstreifvorgang bis zum Erreichen des Endes der Reinigungsstrecke erneut gestartet wird und hiernach der Abstreifvorgang als Ergänzungsabstreifvorgang im Bereich der Position der Abstreifbacken zu Beginn eines vorhergehenden Störungsbeseitigungsvorgangs bis zur Reinigung der gesamten Reinigungsstrecke wiederholt wird.

Die erfindungsgemäße Vorrichtung erlaubt es, Kopshülsen mit einem beliebigen Wicklungszustand zu reinigen, wobei auch solche Kopshülsen gereinigt werden können, welche als Alarmkopse oder nicht vorbereitbare Kopse eine im Wesentlichen vollständige Fadenwicklung aufweisen. Über die Steuereinheit wird dabei gewährleistet, dass die Kopse über die gesamte festzulegende Reinigungsstrecke gereinigt werden.

Zwei Ausführungsbeispiele des erfindungsgemäßen Verfahrens sind nachstehend in den Figuren dargestellt. In den Figuren zeigen:
- Fig. 1: einen Verfahrensablauf einer Kopsreinigung ohne Stillstand der Abstreifbacken und
- Fig. 2: einen Verfahrensablauf einer Kopsreinigung mit einem Stillstand der Abstreifbacken während des Reinigungsvorgangs.

In Figur 1 sind die Verfahrensschritte einer Kopsreinigung dargestellt, welche ohne einen Stillstand der Abstreifbacken erfolgt, wobei ein Stillstand in einer Steuereinheit als Mindestgeschwindigkeit festgelegt ist, bei deren Erreichen ein Störungsbeseitigungsvorgang durchgeführt wird.

Nach einem Start des Reinigungsvorgangs werden die Abstreifbacken der Fadenabstreifvorrichtung in einem - bezogen auf die Gebrauchslage - unteren Bereich der Kopshülse zu Beginn der Reinigungsstrecke angelegt, wobei sich die Reinigungsstrecke über die Länge der Garnwicklung der zu reinigenden Kopshülse erstreckt. Nach dem Anlegen der Abstreifbacken an die Oberfläche der Kopshülse werden diese in Richtung auf den Niederhalter bewegt, mittels dem die Kopshülse auf einem Aufsteckdorn eines verfahrbaren Trägers eines Kops- und Hülsentransportsystems arretiert ist.

Nach der Arretierung der Kopshülse und Festlegung der Reinigungsstrecke beginnt der Abstreifvorgang, wobei dieser ohne einen Stillstand der Abstreifbacken durchgeführt wird, so dass es nicht zu einem Störungsbeseitigungsvorgang kommt. Nach Beendigung des Abstreifvorgangs, d. h. nachdem die Abstreifbacken das obere Ende der Reinigungsstrecke erreicht haben, werden diese von der Kopshülse abgehoben und in ihre Ausgangsposition verstellt. Die gereinigte Kopshülse kann dann zur weiteren Verwendung weitertransportiert werden.

In dem in Figur 2 dargestellten Verfahrensablauf kommt es nach dem Beginn des Abstreifvorgangs zu einem Stillstand der Abstreifbacken, welche durch eine Steuereinheit detektiert wird. Diese startet daraufhin einen Störungsbeseitigungsvorgang, wodurch zunächst die Abstreifbacken von der Kopshülse abgehoben werden. Hieran anschließend erfolgt eine Verlagerung der Abstreifbacken in eine - bezogen auf die Gebrauchslage - höher angeordnete Zwischenposition an der Kopshülse, an der diese dann wieder an die Kopshülse angelegt werden. Nach der Anlage der Abstreifbacken wird der Reinigungsvorgang erneut gestartet und die Abstreifbacken erreichen ohne einen weiteren Stillstand das Ende der Reinigungsstrecke, wodurch der Reinigungsvorgang beendet ist.

Nach Beendigung des Reinigungsvorgangs werden dann die Abstreifbacken von der Kopshülse abgehoben und in die Position zurückverlagert, in der diese zu Beginn des vorherigen Störungsbeseitigungsvorgangs zum Stillstand gekommen sind. In dieser Position werden die Abstreifbacken dann wieder an die Kopshülse angelegt und es erfolgt ein Ergänzungsabstreifvorgang, in dessen Rahmen die Abstreifbacken ohne einen weiteren Stillstand erneut bis zum Ende der Reinigungsstrecke verschoben werden.

## Patentansprüche

1. Verfahren zur Reinigung einer auf einen Aufsteckdorn eines verfahrbaren Trägers eines Kops- und Hülsentransportsystems angeordneten Kopshülse, mit in Längsachsenrichtung des Aufsteckdorns entlang der Oberfläche der Kopshülse verstellbaren Abstreifbacken einer Fadenabstreifvorrichtung, mit den Schritten
- Arretierung der Kopshülse auf dem Aufsteckdorn mittels einer Niederhaltervorrichtung mit einem Niederhalterelement,
- Anlegen der Abstreifbacken an die Oberfläche der Kopshülse,
- Starten des Abstreifvorgangs durch Verschiebung der Abstreifbacken über eine festgelegte Reinigungsstrecke entlang der Oberfläche der Kopshülse in Richtung auf das dem Niederhalterelement zugewandte obere Ende der Kopshülse,
**dadurch gekennzeichnet, dass**
während des Abstreifvorgangs die Bewegungsgeschwindigkeit der Abstreifbacken erfasst und bei Unterschreitung einer festgelegten Mindestgeschwindigkeit ein Störungsbeseitigungsvorgang durchgeführt wird, bei dem die Abstreifbacken
- mit der Oberfläche der Kopshülse außer Eingriff gebracht,
- anschließend innerhalb der Reinigungsstrecke in Richtung auf das Niederhalterelement in eine Zwischenposition verstellt und
- hiernach wieder in der Zwischenposition an die Oberfläche der Kopshülse angelegt werden,
wonach der Abstreifvorgang bis zum Erreichen des Endes der Reinigungsstrecke erneut gestartet wird und hiernach der Abstreifvorgang als Ergänzungsabstreifvorgang im Bereich der Position der Abstreifbacken zu Beginn eines vorhergehenden Störungsbeseitigungsvorgangs bis zur Reinigung der gesamten Reinigungsstrecke wiederholt wird.

2. Verfahren nach Anspruch 1, **dadurch gekennzeichnet, dass** der Ergänzungsabstreifvorgang auf den Bereich zwischen der Position der Abstreifbacken zu Beginn des vorhergehenden Störungsbeseitigungsvorgangs und der zugeordneten Zwischenposition beschränkt wird.

3. Verfahren nach Anspruch 1 oder 2, **dadurch gekennzeichnet, dass** die Reinigungsstrecke durch eine sensorische, insbesondere optische Inspektion der Kopshülse festgelegt wird.

4. Verfahren nach einem oder mehreren der vorhergehenden Ansprüchen, **dadurch gekennzeichnet, dass** der Verstellweg der Abstreifbacken zwischen der Position zu Beginn des Störungsbeseitigungsvorgangs und der Zwischenposition in Abhängigkeit von der Position der Abstreifbacken in Längsachsenrichtung der Kopshülse und/oder der Anzahl vorhergehender Störungsbeseitigungsvorgänge eingestellt wird.

5. Verfahren nach einem oder mehreren der vorhergehenden Ansprüchen, **dadurch gekennzeichnet, dass** der Störungsbeseitigungsvorgang bei einem Stillstand der Abstreifbacken durchgeführt wird.

6. Vorrichtung zur Durchführung eines Verfahrens zur Reinigung einer auf einen Aufsteckdorn eines verfahrbaren Trägers eines Kops- und Hülsentransportsystems angeordneten Kopshülse nach einem oder mehreren der vorhergehenden Ansprüche, mit
- einer Fadenabstreifvorrichtung mit in Längsrichtung des Aufsteckdorns entlang der Oberfläche der Kopshülse verstellbaren Abstreifbacken und einer Niederhaltervorrichtung mit einem Niederhalterelement zur Arretierung der Kopshülse auf dem Aufsteckdorn und
- einer Steuereinheit, welche die Bewegungsgeschwindigkeit der Abstreifbacken erfasst und bei Unterschreitung einer festgelegten Mindestgeschwindigkeit einen Störungsbeseitigungsvorgang durchführt, bei dem die Abstreifbacken
- mit der Oberfläche der Kopshülse außer Eingriff gebracht,
- anschließend innerhalb der Reinigungsstrecke in Richtung auf das Niederhalterelement in eine Zwischenposition verstellt und
- hiernach wieder in der Zwischenposition an die Oberfläche der Kopshülse angelegt werden,
wonach der Abstreifvorgang bis zum Erreichen des Endes der Reinigungsstrecke erneut gestartet wird und hiernach der Abstreifvorgang als Ergänzungsabstreifvorgang im Bereich der Position der Abstreifbacken zu Beginn eines vorhergehenden Störungsbeseitigungsvorgangs bis zur Reinigung der gesamten Reinigungsstrecke wiederholt wird.

## Claims

1. Method for cleaning a cop tube arranged on an arbor of a movable carrier of a cop and tube transport system, with scraper jaws of a thread scraper device which are adjustable along the surface of the cop tube in the longitudinal axis direction of the arbor, comprising the steps of:
- locking the cop tube on the arbor by means of a hold-down device with a hold-down element,
- placing the scraper jaws on the surface of the cop tube,
- starting the scraping operation by moving the scraper jaws over a defined cleaning path along the surface of the cop tube in the direction of the upper end of the cop tube which faces the hold-down element,
**characterized in that**
during the scraping operation, the movement speed of the scraper jaws is detected and, if a defined minimum speed is undershot, a fault elimination operation is carried out, in which the scraper jaws
- are brought out of engagement with the surface of the cop tube,
- are subsequently adjusted within the cleaning path in the direction of the hold-down element into an intermediate position, and
- are thereafter again placed on the surface of the cop tube in the intermediate position,
after which the scraping operation is restarted until the end of the cleaning path is reached, and the scraping operation is repeated thereafter as a supplementary scraping operation in the region of the position of the scraper jaws at the start of a preceding fault elimination operation until the entire cleaning path is cleaned.

2. Method according to claim 1, **characterized in that** the supplementary scraping operation is limited to the region between the position of the scraper jaws at the start of the preceding fault elimination operation and the associated intermediate position.

3. Method according to claim 1 or 2, **characterized in that** the cleaning path is defined by means of a sensory, in particular optical, inspection of the cop tube.

4. Method according to one or more of the preceding claims, **characterized in that** the adjustment path of the scraper jaws between the position at the start of the fault elimination operation and the intermediate position is set as a function of the position of the scraper jaws in the longitudinal axis direction of the cop tube and/or the number of preceding fault elimination operations.

5. Method according to one or more of the preceding claims, **characterized in that** the fault elimination operation is carried out when the scraper jaws are at a standstill.

6. Device for carrying out a method for cleaning a cop tube arranged on an arbor of a movable carrier of a cop and tube transport system, according to one or more of the preceding claims, comprising
- a thread scraper device with scraper jaws adjustable in the longitudinal direction of the arbor along the surface of the cop tube, and a hold-down device with a hold-down element for locking the cop tube on the arbor, and
- a control unit which detects the movement speed of the scraper jaws and, if a defined minimum speed is undershot, carries out a fault elimination operation in which the scraper jaws
- are brought out of engagement with the surface of the cop tube,
- are subsequently adjusted within the cleaning path in the direction of the hold-down element into an intermediate position, and
- are thereafter again placed on the surface of the cop tube in the intermediate position,
after which the scraping operation is restarted until the end of the cleaning path is reached, and the scraping operation is repeated thereafter as a supplementary scraping operation in the region of the position of the scraper jaws at the start of a preceding fault elimination operation until the entire cleaning path is cleaned.

## Revendications

1. Procédé pour le nettoyage d'une busette disposée sur un mandrin d'emboîtement d'un support mobile d'un système de transport de canette et de tubes, comportant des mâchoires de raclage d'un dispositif de raclage de fil et réglables dans la direction d'axe longitudinal du mandrin d'emboîtement le long de la surface de la busette, comportant les étapes consistant à
- bloquer la busette sur le mandrin d'emboîtement au moyen d'un dispositif de maintien en position basse comportant un élément de maintien en position basse,
- mettre en place les mâchoires de raclage sur la surface de la busette,
- démarrer le processus de raclage en faisant coulisser les mâchoires de raclage sur un trajet de nettoyage défini le long de la surface de la busette en direction de l'extrémité supérieure de la busette faisant face à l'élément de maintien en position basse,
**caractérisé en ce que**
pendant le processus de raclage, la vitesse de déplacement des mâchoires de raclage est détectée et, en cas de dépassement vers le bas d'une vitesse minimale fixée, un processus de dépannage est mis en œuvre, au cours duquel les mâchoires de raclage
- sont mises hors prise avec la surface de la busette,
- sont ensuite déplacées dans une position intermédiaire à l'intérieur du trajet de nettoyage en direction de l'élément de maintien en position basse, et
- sont ensuite à nouveau mises en position intermédiaire sur la surface de la busette,
après quoi le processus de raclage est redémarré jusqu'à atteindre la fin du trajet de nettoyage, et ensuite le processus de raclage est répété en tant que processus de raclage complémentaire dans la zone de la position des mâchoires de raclage au début d'un processus de dépannage précédent jusqu'au nettoyage du trajet de nettoyage complet.

2. Procédé selon la revendication 1, **caractérisé en ce que** le processus de raclage complémentaire est limité à la zone comprise entre la position des mâchoires de raclage au début du processus de dépannage précédent et la position intermédiaire associée.

3. Procédé selon la revendication 1 ou 2, **caractérisé en ce que** le trajet de nettoyage est fixé par une inspection sensorielle, en particulier optique, de la busette.

4. Procédé selon l'une ou plusieurs des revendications précédentes, **caractérisé en ce que** la course de déplacement des mâchoires de raclage entre la position au début du processus de dépannage et la position intermédiaire est réglée en fonction de la position des mâchoires de raclage dans la direction d'axe longitudinal de la busette et/ou du nombre de processus de dépannage précédents.

5. Procédé selon l'une ou plusieurs des revendications précédentes, **caractérisé en ce que** le processus de dépannage est mis en œuvre lorsque les mâchoires de raclage sont à l'arrêt.

6. Dispositif pour la mise en œuvre d'un procédé pour le nettoyage d'une busette disposée sur un mandrin d'emboîtement d'un support mobile d'un système de transport de canettes et de tubes selon l'une ou plusieurs des revendications précédentes, comportant
- un dispositif de raclage de fil comportant des mâchoires de raclage réglables dans la direction longitudinale du mandrin d'emboîtement le long de la surface de la busette et un dispositif de maintien en position basse comportant un élément de maintien en position basse pour le blocage de la busette sur le mandrin d'emboîtement, et
- une unité de commande qui détecte la vitesse de déplacement des mâchoires de raclage et qui, en cas de dépassement vers le bas d'une vitesse minimale fixée, met en œuvre un processus de dépannage au cours duquel les mâchoires de raclage
- sont mises hors prise avec la surface de la busette,
- sont ensuite déplacées dans une position intermédiaire à l'intérieur du trajet de nettoyage en direction de l'élément de maintien en position basse, et
- sont ensuite à nouveau mises en position intermédiaire sur la surface de la busette,
après quoi le processus de raclage est redémarré jusqu'à atteindre la fin du trajet de nettoyage, et ensuite le processus de raclage est répété en tant que processus de raclage complémentaire dans la zone de la position des mâchoires de raclage au début d'un processus de dépannage précédent jusqu'au nettoyage du trajet de nettoyage complet.
